# FASCICULE DE BREVET EUROPEEN

(11) **EP 1 861 541 B1**
(45) Date de publication et mention de la délivrance du brevet: **24.10.2018**
(21) Numéro de dépôt: 06710371.3
(22) Date de dépôt: 06.02.2006
(51) Int. Cl.: D06F 75/10, D06F 75/20, D06F 75/38, D06F 87/00

(54) **APPAREIL POUR REPASSER OU DEFROISSER LE LINGE COMPORTANT UN RESERVOIR D'ADDITIF**
EINRICHTUNG ZUM BÜGELN ODER DÄMPFEN VON LEINEN MIT BEHÄLTER FÜR ZUSATZSTOFF
APPLIANCE FOR IRONING OR STEAMING LINEN, COMPRISING A CONTAINER FOR ADDITIVE

(30) Priorité: 07.03.2005 FR 0502255
(43) Date de publication de la demande: 05.12.2007
(73) Titulaire: Rowenta Werke GmbH, 64711 Erbach (DE)
(72) Inventeur: HAHN, Matthias, 60599 Frankfurt (DE)
(74) Mandataire: Bourrières, Patrice
(86) Numéro de dépôt international: PCT/IB2006/000284
(87) Numéro de publication internationale: WO 2006/095226

(56) Documents cités:
- EP-A- 1 443 058
- EP-A- 1 449 911
- EP-A- 1 582 620
- WO-A-02/02859
- WO-A-98/06890
- FR-A- 2 822 480
- US-A- 5 526 595
- US-A- 5 966 831
- US-A1- 2003 136 035
- US-B1- 6 351 901

## Description

La présente invention se rapporte à un appareil pour repasser ou défroisser le linge et plus particulièrement à un appareil de ce type comportant un dispositif pour répandre un additif sur le linge.

Il est connu du document WO98/06890 un appareil à vapeur pour défroisser le linge comportant un réservoir d'additif qui est traversé par un flux de vapeur, le réservoir renfermant des plantes désinfectantes ou un parfum dont la substance active est transportée avec la vapeur sur le linge de façon à désinfecter ou parfumer ce dernier.

EP-A-1 449 911 décrit une composition aqueuse comportant des microcapsules renfermant des composants actifs qui facilitent le repassage du textile traité.

EP-A-1 582 620, qui est un document relevant selon l'article 54(3) CBE, décrit un appareil pour repasser comportant un réservoir d'additif avec des microcapsules dissoutes dans un liquide.

US-A-5 966 831 décrit un substrat avec des microcapsules, ce substrat est destiné d'être utiliser dans un tambour d'un sèche-linge.

US-B-6 351 901 peut être considéré comme le document de l'état de la technique le plus proche de l'invention. Ce document divulgue un fer à repasser comportant un réservoir d'additif muni d'une mèche capillaire imprégnée d'additif et
balayée par un flux de vapeur sortant d'un conduit de sorte que l'additif est transporté par la vapeur en dehors du fer.

Un tel dispositif pour répandre un additif présente cependant l'inconvénient de posséder un réservoir d'additif qui est largement ouvert à la circulation d'air de sorte que l'additif se diffuse en dehors de l'appareil même lorsque ce dernier n'est pas utilisé. Il s'ensuit un épuisement rapide de l'efficacité de l'additif et une diffusion excessive de l'additif à l'endroit où l'appareil est stocké, ce qui peut générer des nuisances notamment lorsque l'additif est un parfum.

Aussi, un but de la présente invention est de remédier à ces inconvénients.

A cet effet, l'invention a pour objet un appareil pour repasser ou défroisser le linge comportant un dispositif pour répandre un additif sur le linge comprenant un réservoir d'additif, caractérisé en ce que le réservoir d'additif comprend un substrat qui supporte des microcapsules et en ce que les microcapsules du substrat sont emportées progressivement par un flux de fluide émis par le dispositif pour répandre l'additif sur le linge, le flux transportant les microcapsules en dehors de l'appareil.

Une telle caractéristique permet d'obtenir un réservoir de microcapsules sous forme solide qui peut être aisément manipulé ou transporté et qui présente l'avantage d'être facilement adaptable à de nombreux appareils.

La membrane des microcapsules est préférentiellement réalisée dans un matériau chimiquement compatible avec les matériaux du dispositif utilisé pour répandre l'additif. Par matériau chimiquement compatible, on entend un matériau qui ne dégrade pas de façon perceptible les matériaux du dispositif d'épandage de l'additif sur la durée de vie de l'appareil.

La microencapsulation de l'additif présente l'avantage de supprimer le contact direct entre l'additif et les éléments du dispositif permettant de répandre l'additif, ce qui permet de réduire les problèmes d'agression chimique ou de colmatage liés à la nature de l'additif.

Dans le cas de l'utilisation d'un additif sensible à l'élévation de la température, tel que des huiles essentielles, la microencapsulation présente également l'avantage d'éviter que l'additif ne perde de son effet lorsque le réservoir d'additif est soumis à des températures élevées.

Enfin, la microencapsulation de l'additif présente l'avantage d'éviter la diffusion dans l'atmosphère de l'additif lors de son stockage ou lorsqu'il est répandu au moyen d'un dispositif de pulvérisation. On évite ainsi que l'utilisateur n'inhale de l'additif.

Selon une autre caractéristique de l'appareil selon l'invention, les microcapsules sont collées ou imprégnées sur le substrat.

Selon une autre caractéristique de l'appareil selon l'invention, l'appareil est un appareil à vapeur et le dispositif pour répandre l'additif est un dispositif de pulvérisation utilisant la force motrice de la vapeur.

Une telle caractéristique présente l'avantage de permettre l'obtention d'un pulvérisateur puissant à faible coût, l'encapsulation de l'additif permettant de limiter très fortement l'émission dans l'atmosphère de l'additif inhérent à la pulvérisation.

Selon une autre caractéristique de l'appareil selon l'invention, le substrat est un textile imprégné de microcapsules et le dispositif de pulvérisation comprend des moyens d'envoi d'un flux de vapeur au travers du textile.

Selon une autre caractéristique de l'appareil selon l'invention, le substrat est une grille sur laquelle sont collées des microcapsules et le dispositif de pulvérisation comprend des moyens d'envoi d'un flux de vapeur au travers de la grille.

Selon une autre caractéristique de l'appareil selon l'invention, l'additif contenu dans les microcapsules comprend un parfum ou un principe actif anti-odeur, tel que de l'acide undécylénique.

Selon une autre caractéristique de l'appareil selon l'invention, le réservoir est amovible du fer.

Une telle caractéristique permet de remplir facilement le réservoir ou de l'échanger rapidement contre un autre.

L'invention concerne également un réservoir amovible destiné à équiper un appareil pour repasser ou défroisser le linge tel que précédemment décrit, caractérisé en ce qu'il contient au moins un additif conditionné sous forme de microcapsules, lesdites microcapsules étant supportées par un substrat.

Selon une autre caractéristique du réservoir selon l'invention, les microcapsules sont collées ou imprégnées sur le substrat.

Selon une autre caractéristique du réservoir selon l'invention, le substrat est un textile imprégné de microcapsules.

Selon encore une autre caractéristique du réservoir selon l'invention, le substrat est une grille sur laquelle des microcapsules sont collées.

On comprendra mieux les buts, aspects et avantages de la présente invention, d'après la description donnée ci-après de modes particuliers de réalisation de l'invention présentés à titre d'exemples non limitatifs, en se référant aux dessins annexés dans lesquels :
- La figure 1 représente une vue de côté d'un appareil défroisseur muni d'un réservoir d'additif selon un mode particulier de réalisation de l'invention ;
- La figure 2 représente une vue de dessous de l'appareil de la figure 1 équipé du réservoir d'additif selon l'invention ;
- La figure 3 est une vue similaire à la figure 2 illustrant le sens de montage et de démontage du réservoir.

Seuls les éléments nécessaires à la compréhension de l'invention ont été représentés. Pour faciliter la lecture des dessins les mêmes éléments portent les mêmes références d'une figure à l'autre.

Les figures 1 à 3 représentent un mode de réalisation particulier de l'invention dans lequel l'invention est appliquée à un appareil pouvant être utilisé pour défroisser les textiles par la seule émission de vapeur, c'est-à-dire sans qu'il y ait contact d'une semelle chaude avec le textile, par exemple pour améliorer l'aspect de rideaux fragiles.

L'appareil illustré sur ces figures est semblable à celui décrit dans la demande de brevet FR 2 822 480 et comprend classiquement un corps 1 en matière plastique formant une poignée et une semelle métallique, non visible sur les figures, en relation thermique avec un corps chauffant dans lequel une chambre de vaporisation est ménagée. Un réservoir d'eau amovible, non représenté, est logé à l'intérieur de la poignée. L'eau est propulsée dans la chambre de vaporisation par une pompe manuelle actionnée par pression sur une commande 4, la vapeur s'échappant par des orifices 2 répartis sur la semelle.

La semelle est recouverte par un accessoire 10 en matière plastique formant une enveloppe entourant la semelle du fer et empêchant que la semelle chaude du fer ne vienne en contact direct avec le textile. L'accessoire 10 comporte un passage 11 dont la surface se met en correspondance avec les orifices de sortie 2 de vapeur du fer et présente une nervure 12 supportant une rangée de touffes de poils constituant une brosse 13.

L'accessoire 10 est fixé de façon amovible sur le corps 1 du fer, de manière connue en soi, par exemple par encliquetage. A l'intérieur de l'accessoire, autour du passage 11, un bourrelet portant un joint assure l'étanchéité à la vapeur quand l'accessoire est monté sur le fer.

Plus particulièrement selon l'invention, le fer reçoit un réservoir d'additif 20 monté de manière amovible en regard des orifices 2 de sortie de vapeur de la semelle, le réservoir 20 comportant un cadre 21 supportant un substrat 22 perméable à la vapeur sur lequel sont collées ou imprégnées des microcapsules d'additifs.

Le cadre support 21 s'engage latéralement dans des rainures 14 réalisées sur le bord intérieur de la nervure 12 supportant la brosse 13 et est immobilisé en position par des bossages élastiques. Le substrat 22 est préférentiellement placé à une distance de l'ordre de 5 mm des orifices 2 de sorties pour obtenir une répartition de la vapeur sur tout le substrat 22.

A titre d'exemple, le substrat 22 est préférentiellement constitué par un tissu imbibé de microcapsules ou par une grille métallique sur laquelle les microcapsules sont collées. Le substrat 22 peut ainsi être constitué par un treillis formé de brins de laine supporté par le cadre support 21 et imbibé d'une solution de microcapsules d'additif.

Les microcapsules sont préférentiellement constituées par des capsules à parois polymériques d'un diamètre de quelques micromètres et sont préparées suivant un procédé connu en soi, par exemple selon l'un des procédés décrits dans les brevets français FR 1 334 918 et FR 2 548 046.

Les membranes des microcapsules seront, par exemple, réalisées en mélamine-formaldéhyde. L'additif contenu dans les microcapsules est avantageusement choisi parmi les parfums ou les principes actifs anti-bactérien ou anti-odeur connus, tel que de l'acide undécylénique (CH₂=CH(CH₂)₈COOH).

Le pouvoir adhésif de la colle ou du liquide d'imprégnation est avantageusement choisi de telle sorte que les microcapsules restent attachées au substrat 22 lorsque ce dernier est à la température ambiante mais se détachent du substrat 22 lorsqu'elles sont soumises à un flux de vapeur.

Avec cet appareil, lorsque l'utilisateur souhaite traiter son linge avec un additif, il engage le réservoir d'additif 20 sur les rainures 14 de manière à ce que le substrat 22 vienne en regard des orifices 2 de sorties de vapeur. L'utilisateur presse ensuite la commande 4 pour générer un flux de vapeur qui est envoyé par les orifices 2 de sorties de vapeur au travers du substrat 22. Les contraintes thermique et hygrométrique générées par le flux de vapeur provoquent alors le détachement progressif des microcapsules du substrat 22 et les microcapsules ainsi libérées sont transportées par le flux de vapeur jusqu'au textile à traiter.

Le réservoir d'additif 20 ainsi constitué peut être utilisé à plusieurs reprises par l'utilisateur, jusqu'à épuisement des microcapsules contenues dans le substrat 22. Un tel réservoir d'additif présente l'avantage de pouvoir être stocké sans qu'il y ait des émanations importantes de l'additif. Le réservoir d'additif pourra donc être stocké longtemps sans qu'il y ait un épuisement important de l'efficacité de l'additif et sans problème de pollution de l'environnement. La microencapsultion de l'additif présente également l'avantage d'éviter le colmatage du substrat que pourrait provoquer la nature de l'additif et de protéger thermiquement l'additif lorsqu'il est balayé par le flux de vapeur, ce qui permet ainsi de conserver son intégrité.

## Revendications

1. Appareil pour repasser ou défroisser le linge comportant un dispositif pour répandre un additif sur le linge comprenant un réservoir d'additif (20), **caractérisé en ce que** ledit réservoir d'additif (20) comprend un substrat (22) solide qui supporte des microcapsules et **en ce que** les microcapsules dudit substrat sont emportées progressivement par un flux de fluide émis par le dispositif pour répandre l'additif sur le linge, ledit flux transportant lesdites microcapsules en dehors de l'appareil.

2. Appareil selon la revendication 1, **caractérisé en ce que** les microcapules sont collées ou imprégnées sur le substrat.

3. Appareil selon l'une quelconque des revendications 1 à 2, **caractérisé en ce que** l'appareil est un appareil à vapeur et **en ce que** le dispositif pour répandre l'additif est un dispositif de pulvérisation utilisant la force motrice de la vapeur.

4. Appareil selon la revendication 3, **caractérisé en ce que** ledit substrat (22) est un textile imprégné de microcapsules et **en ce que** le dispositif de pulvérisation comprend des moyens d'envoi d'un flux de vapeur au travers dudit textile.

5. Appareil selon la revendication 3, **caractérisé en ce que** ledit substrat (22) est une grille sur laquelle sont collées des microcapsules et **en ce que** le dispositif de pulvérisation comprend des moyens d'envoi d'un flux de vapeur au travers de ladite grille.

6. Appareil selon l'une quelconque des revendications 1 à 5, **caractérisé en ce que** l'additif contenu dans les microcapsules comprend un parfum ou un principe actif anti-odeur tel que de l'acide undécylénique.

7. Appareil selon l'une quelconque des revendications 1 à 6, **caractérisé en ce que** le réservoir (20) est amovible.

8. Réservoir amovible (20) destiné à équiper un appareil pour repasser ou défroisser le linge selon l'une quelconque des revendications 1 à 7, **caractérisé en ce qu'**il contient au moins un additif conditionné sous forme de microcapsules, lesdites microcapsules étant supportées par un substrat solide.

9. Réservoir amovible selon la revendication 8, **caractérisé en ce que** les microcapsules sont collées ou imprégnées sur ledit substrat (22).

10. Réservoir amovible selon la revendication 9, **caractérisé en ce que** le substrat (22) est un textile imprégné de microcapsules.

11. Réservoir amovible selon la revendication 9, **caractérisé en ce que** le substrat (22) est une grille sur laquelle des microcapsules sont collées.

## Patentansprüche

1. Gerät zum Bügeln oder Glätten der Wäsche, aufweisend eine Vorrichtung zum Verteilen eines Additivs auf die Wäsche, die einen Additivbehälter (20) umfasst, **dadurch gekennzeichnet, dass** der Additivbehälter (20) ein festes Substrat (22) umfasst, das Mikrokapseln trägt, und dass die Mikrokapseln des Substrats fortschreitend durch einen von der Vorrichtung zum Verteilen des Additivs auf der Wäsche abgegebenen Strom eines Fluids weggetragen werden, wobei der Fluss die Mikrokapseln außerhalb des Geräts befördert.

2. Gerät nach Anspruch 1, **dadurch gekennzeichnet, dass** die Mikrokapseln auf das Substrat geklebt sind oder das Substrat durchdringen.

3. Gerät nach einem der Ansprüche 1 bis 2, **dadurch gekennzeichnet, dass** das Gerät ein Dampfgerät ist, und dass die Vorrichtung zum Verteilen des Additivs s eine die treibende Kraft des Dampfes verwendende Sprühvorrichtung ist.

4. Gerät nach Anspruch 3, **dadurch gekennzeichnet, dass** das Substrat (22) eine von Mikrokapseln durchdrungene Textilie ist, und dass die Sprühvorrichtung Mittel zum Senden eines Dampfstroms durch die Textilie umfasst.

5. Gerät nach Anspruch 3, **dadurch gekennzeichnet, dass** das Substrat (22) ein Gitter ist, auf das Mikrokapseln geklebt sind, und dass die Sprühvorrichtung Mittel zum Senden eines Dampfstroms durch das Gitter umfasst.

6. Gerät nach einem der Ansprüche 1 bis 5, **dadurch gekennzeichnet, dass** das in den Mikrokapseln enthaltene Additiv einen Duftstoff oder einen geruchshemmenden Wirkstoff wie Undecylensäure umfasst.

7. Gerät nach einem der Ansprüche 1 bis 6, **dadurch gekennzeichnet, dass** der Behälter (20) abnehmbar ist.

8. Abnehmbarer Behälter (20), der dazu bestimmt ist, eine Vorrichtung zum Bügeln oder Glätten der Wäsche nach einem der Ansprüche 1 bis 7 auszustatten, **dadurch gekennzeichnet, dass** er mindestens ein Additiv enthält, das in Form von Mikrokapseln verpackt ist, wobei die Mikrokapseln durch ein festes Substrat getragen werden.

9. Abnehmbarer Behälter nach Anspruch 8, **dadurch gekennzeichnet**, das die Mikrokapseln geklebt sind auf oder das Substrat (22) durchdingen.

10. Abnehmbarer Behälter nach Anspruch 9, **dadurch gekennzeichnet, dass** das Substrat (22) eine von Mikrokapseln durchdrungene Textilie ist.

11. Abnehmbarer Behälter nach Anspruch 9, **dadurch gekennzeichnet, dass** das Substrat (22) ein Gitter ist, auf das Mikrokapseln geklebt sind.

## Claims

1. Appliance for ironing or steaming linen comprising a device for spreading an additive over the linen comprising a container of additive (20), **characterised in that** said container of additive (20) comprises a solid substrate (22) bearing microcapsules and **in that** the microcapsules of said substrate are carried off progressively by a flow of fluid discharged by the device in order to spread the additive over the linen, said flow conveying said microcapsules outside of the appliance.

2. Appliance according to claim 1, **characterised in that** the microcapsules are glued or impregnated on the substrate.

3. Appliance according to any of claims 1 to 2, **characterised in that** the appliance is a steam appliance and **in that** the device for spreading the additive is a spray device that uses the driving force of steam.

4. Appliance according to claim 3, **characterised in that** said substrate (22) is a textile impregnated with microcapsules and **in that** the device for spraying comprises means for sending a flow of steam through said textile.

5. Appliance according to claim 3, **characterised in that** said substrate (22) is a grid onto which microcapsules are glued and **in that** the device for spraying comprises means for sending a flow of steam through said grid.

6. Appliance according to any of claims 1 to 5, **characterised in that** the additive contained in the microcapsules comprises a scent or an anti-odour active ingredient such as undecylenic acid.

7. Appliance according to any of claims 1 to 6, **characterised in that** the container (20) is removable.

8. Removable container (20) intended to equip an appliance for ironing or steaming linen according to any of claims 1 to 7, **characterised in that** it contains at least one additive packaged in the form of microcapsules, said microcapsules being carried by a solid substrate.

9. Removable container according to claim 8, **characterised in that** the microcapsules are glued or impregnated on said substrate (22).

10. Removable container according to claim 9, **characterised in that** the substrate (22) is a textile impregnated with microcapsules.

11. Removable container according to claim 9, **characterised in that** the substrate (22) is a grid onto which microcapsules are glued.
